# EUROPÄISCHE PATENTANMELDUNG

(11) **EP 2 685 042 A1**
(43) Veröffentlichungstag der Anmeldung: **15.01.2014**
(21) Anmeldenummer: 13003447.3
(22) Anmeldetag: 09.07.2013
(51) Int. Cl.: E06B 3/28

(54) **Fensterelement, das aus einem am Gebäude nach außen gerichteten Glas und einem am Gebäude nach innen gerichteten Glas besteht**

(30) Priorität: 09.07.2012 RU 2012128721 U
(71) Anmelder: Chinenny, Dmitriy Aleksandrovich, 164500 Arhangelskaja (RU)
(72) Erfinder: Chinenny, Dmitriy A., 164500 Arhangelskaja obl. (RU)
(74) Vertreter: Jeck, Anton

(57) **Zusammenfassung**

Die Erfindung betrifft ein Fensterelement, das mindestens eine Glasscheibe aufnimmt und aus einem am Gebäude nach außen gerichteten Glas und einem am Gebäude nach innen gerichteten Glas besteht. Um die Wärmedämmung zu verbessern und eine Kondensatbildung zu verhindern, sieht die Erfindung vor, dass das Fensterelement mit mindestens einem leicht abnehmbaren, lichtdurchlässigen Anhängeelement versehen ist, wobei der Umfang des Anhängeelements dem Umfang eines Lichtspalts der Fensteröffnung des Fensterrahmens entspricht, dass mindestens zwei lichtdurchlässige Gläser miteinander verbunden sind, eine Luftschicht einschließen und eine lichtdurchlässige Anhängekonstruktion bilden, dass das Anhängeelement sowohl an der äußeren als auch der inneren Seite der Anhängekonstruktion befestigt ist und dass zwischen den Gläsern des Fensterelements sowohl ein lichtdurchlässiges Anhängeelement als auch eine lichtdurchlässige Anhängekonstruktion mit einer leicht zerlegbaren oder leicht installierbaren Verbindung befestigt ist.

## Beschreibung

Die Erfindung betrifft ein Fensterelement, das aus einem am Gebäude nach außen gerichteten Glas und einem am Gebäude nach innen gerichteten Glas besteht, nach dem Oberbegriff des Anspruchs 1.

Bekannt ist ein energieaktives Fensterelement (RU 86973), das mindestens eine Doppelscheibe und mindestens ein darin eingebautes Wärmepumpenmodul mit photoelektrischen Reformatoren aufweist.

Die Mängel des energieaktiven Fensterelements sind sein teuerer Wert und seine große Ersatz- oder Reparaturschwierigkeit, wenn das Wärmepumpenmodul beschädigt ist.

Es ist Aufgabe der Erfindung, ein Fensterelement zu entwickeln, das eine wirksame Ergänzung der bereits aufgebauten Glasscheiben für eine Verbesserung der Wärmeschalldämmung bringt, eine Kondensatbildung und eine Glassplitterstreuung bei zufälligen Schlägen verhindert sowie als Teil einer Designlösung in abgesonderten Projekten dient.

Die gestellte Aufgabe wird durch die Merkmale des Anspruchs 1 gelöst.

Die Erfindung geht von einem Fensterelement mit einer Doppelscheibe aus und schafft eine Anhängekonstruktion, die als leicht abnehmbares lichtdurchlässiges Einhängeelement ausgebildet ist, wobei der Umfang eines Einhängeelements dem Umfang eines Lichtspalts der Fensteröffnung, des Fensterrahmens oder der Fensterscheibe entspricht, dass mindestens die zwei lichtdurchlässigen Gläser untereinander verbunden sind und eine Luftschicht einschließen und eine lichtdurchlässige Anhängekonstruktion bilden, dass das Anhängeelement sowohl von der äußeren als auch von der inneren Seite anbringbar ist und dass zwischen den Gläsern des Fensterelements sowohl ein lichtdurchlässiges Anhängeelement als auch eine lichtdurchlässige Anhängekonstruktion mit einer leicht zerlegbaren oder leicht installierbaren Verbindung ermöglicht ist.

Die lichtdurchlässige Anhängekonstruktion verbessert wesentlich und mit minimalen Aufwänden eine Wärmeschalldämmung der gewöhnlichen Einkammerfenster und ist eine wirksame Ergänzung zu den bereits aufgestellten Glasscheiben des Doppelfensters. Beim Auftragen von verschiedenen durchsichtigen und undurchsichtigen Designdetails sieht das Fenster wie ein dekoratives Element der Innenansicht aus.

Bei einer genügend festen lichtdurchlässigen Anhängekonstruktion ist die Befestigung von leichten Gegenständen in Form eines Blumenübertopfs, eines Abstellbretts oder eines Hakens möglich. Bei der Nutzung eines lichtdurchlässigen Anhängeelements aus einem solchen Stoff, wie Monolithpolykarbonat oder organischem Glas, kann man einen schlagfesten Fensterschutz vor einem zufälligen Balltreffen in den Sporthallen oder Kindereinrichtungen bekommen. Im Falle einer Zerstörung lässt sich eine Glassplitterstreuung ausschließen.

Die lichtdurchlässige Anhängekonstruktion stellt mindestens zwei lichtdurchlässige Gläser eines Doppelfensters vor, die untereinander mit leicht abnehmbaren Verbindungen nach Art von einem Klettverschluss «velkro», einem zweiseitigen Klebeband, Bolzen, Schrauben, Knöpfen, Haken, Magneten usw. befestigt sind, so dass zwischen den Gläsern eine Luftschicht verbleibt, die die Rolle des Wärmedämmstoffs erfüllt.

Die Erfindung wird anhand von in den Zeichnungen dargestellten Ausführungsbeispielen näher erläutert. Es zeigen:
- Fig. 1: ein Fensterelement, das eine Glasscheibe aufnimmt,
- Fig. 2: ein Fensterelement, das eine Glasscheibe aufnimmt, die aus einem am Gebäude nach außen gerichteten äußeren Glas 3 und einem am Gebäude nach innen gerichteten inneren Glas 2 besteht, wobei auf das innere Glas 2 von der äußeren Seite mit einer schnell abnehmbaren Verbindung 5 ein lichtdurchlässiges Anhängeelement 4 befestigt ist, wobei der Umfang des Anhängeelements dem Umfang eines Lichtspalts der Fensteröffnung entspricht,
- Fig. 3: ein lichtdurchlässiges Anhängeelement 4, das mit einer schnell abnehmbaren Verbindung 5 an der inneren Seite des inneren Glasrahmens 3 befestigt ist und
- Fig. 4: ein inneres Glas 2 eines Fensterelements, das mit einer schnell abnehmbaren Verbindung 5 an zwei Seiten lichtdurchlässige Elemente 4 trägt.

In der Tab.1 sind die Temperaturveränderungen für eine Doppelscheibe ohne ein lichtdurchlässiges Anhängeelement und mit einem lichtdurchlässigen Anhängeelement dargestellt.

Bei den experimentalen Abmessungen haben eine Temperaturbedeutung bei verschiedener Anlage eines lichtdurchlässigen Anhängeelements die Ergebnisse gezeigt, die in der Tab. 2 widergespiegelt sind.

Die Messungen wurden mit einem Kontaktthermometer der Marke Testo 905-t2 (Ungenauigkeit ±1 (-50 +99.9 °C) durchgeführt; ±1 % von der gemessenen Bedeutung, im übrigen Umfang-Auflösung 0.1 °C. Der Einfluss von Sonnenschein, Batterie, Gardinen u.a.m. ist unbedeutend, und man kann sie daher unberücksichtigt lassen. Die Messungen sind im unteren Glasviertel vorgenommen.

**Tab. 1 Temperaturbedeutungen für verschiedene Fenstertypen (°C). Doppelscheibe**

| | T Temperatur eines Raumes | T Temperatur der inneren Glasseite | T Temperatur der äußerlichen Seite | T Lufttemperatur von der äußerlichen Glasseite | ^{Δ} T=Tin.S. -Täuβ.S. | V Windgeschwindigkeit (m/S) |
|---|---|---|---|---|---|---|
| Ohne Anhängeelemente | 21 | 14 | 1.7 | -2 | 12,3 | 1,5 |
| Mit einem Anhängelichtdurchlässigen Element | 21 | 16,5 | -1,2 | -2 | 17,7 | 1,5 |
| **Tab. 2** | | | | | | |
| **Temperaturbedeutungen für verschiedene Fenstertypen (°C). Glasscheibe** | | | | | | |

| | T Temperatur eines Raumes | T Temperatur der inneren Glasseite | T Temperatur der äußerlichen Seite | T Lufttemperatur von der äußerlichen Glasseite | ^{Δ} T=Tin.S. -Täuβ.S. | V Windgeschwindigkeit (m/S) |
|---|---|---|---|---|---|---|
| Fig.1 | 24 | 18,5 | 7 | 2 | 11,5 | 0 |
| Fig.2 | 24 | 20,8 | 5,7 | 2 | 15,1 | 0 |
| Fig.3 | 24 | 21,7 | 5 | 2 | 16,7 | 0 |
| Fig.4 | 24 | 22,5 | 4,2 | 2 | 18 | 0 |

Die klassische Formel für die Berechnung des Wärmewiderstands ist: ${R}_{t} - \frac{{T}_{2} - {T}_{1}}{P}$
wobei
Rt - ein Wärmewiderstand auf der Strecke einer Wärmekette in K/Watt
T2 - eine Temperatur des Streckenanfangs, K (Temperatur in Kelvin)
T1 - eine Temperatur des Streckenendes, K (Temperatur in Kelvin)
P - ein Wärmestrom, der durch die Kettenstrecke verläuft in Watt,
sind,
wobei sich im Zähler der Unterschied zwischen der Temperatur des inneren und des äußeren Glases befindet.

Es ist eine direkte Abhängigkeit eines Wärmewiderstands vom Gleichgewicht der Glasscheibentemperaturen offensichtlich. Die Effektivität einer Wärmeeinsparung eines Anhängeelements kann man als eine Erhöhung (Tfig4/Tfig1-1)*100=% bewerten, die durchschnittlich (18°C/11,5°C-1)*100=56 % ist. Besonders bemerkbar ist der Effekt bei Winterfrost, wenn das Gleichgewicht zwischen der Temperatur drinnen und draußen maximal ist. Die Anwendung einer wärmereflektierenden Folie verringert die Verluste einer Strahlungsenergie wesentlich, und das Anhängeelement ergänzt dies wirksam.

Eine lichtdurchlässige Anhängeelement ist fähig, Lärm wirksam zu dämpfen, der von draußen kommt und den Raum durchdringt. Eine richtig ausgewählte Dicke eines lichtdurchlässigen Einhängeelements und einer Luftkammer beeinflusst die Schallabsorption im ganzen Umfang der akustischen Frequenzen und lässt eine Fensteröffnung auf einen ganz bestimmten akustischen Umfang der Lärmbelastungen "einstellen". Laut einer existierenden Kalkulationspraxis kann man die Schalldämmung in den Grenzen von 3 - 10 Dezibel bei einem Anhängeelement in den verschiedenen Frequenzumfängen vermuten.

In der Sommerzeit, wenn die Intensität der Sonnenstrahlung maximal ist und durch die Fenster in die Räume viel überflüssige Energie gerät, entsteht die Notwendigkeit des Schutzes vor einer Infrarot-, ultravioletten Ausstrahlung und einem Spektrum des sichtbaren Lichts. Und hier kann das Anhängeelement, ergänzt mit einer wärmereflektierenden Folie, die Kosten einer Raumklimatisierung wesentlich herabsetzen. In der gegebenen Situation ist es zweckmäßiger, das Anhängeelement außen am Fenster aufzustellen, dies ist durch die beste Abkühlungsstufe einer Glasoberfläche und der kleineren Energieabsorption von Zwischenschichten bedingt.

Eine würdige Anwendung des lichtdurchlässigen Anhängeelements kann man bei der Verhinderung einer Kondensatbildung auf den Fenstern in feuchten Räumen und in den Fahrzeugen bekommen, besonders kann das in der Winterperiode gefordert sein, wenn die Gläser bereift und undurchsichtig werden.

Einer der Mängel der Anwendung von Mehrkammerscheiben ist die Senkung der Lichtdurchlässigkeit eines Fensters. Diesen Mangel kann man durch die Dickesenkung der durchsichtigen Elemente und durch die Anwendung von Stoffen mit den besten optischen Eigenschaften reduzieren.

Die Anwendung einer lichtdurchlässigen Anhängekonstruktion oder eines Anhängeelements kann ein Komfortproblem der Räume bei einem Massenkreis der Konsumenten in den verschiedensten Klimabedingungen lösen.

## Patentansprüche

1. Fensterelement, das mindestens eine Glasscheibe aufnimmt und aus einem am Gebäude nach außen gerichteten Glas (3) und einem am Gebäude nach innen gerichteten Glas (2) besteht,
**dadurch gekennzeichnet,**
**dass** es mit mindestens einem leicht abnehmbaren, lichtdurchlässigen Anhängeelement (4) versehen ist, wobei der Umfang des Anhängeelements (4) dem Umfang eines Lichtspalts der Fensteröffnung des Fensterrahmens (1) oder der Fensterscheibe entspricht,
**dass** mindestens zwei lichtdurchlässige Gläser (2, 3) miteinander verbunden sind, eine Luftschicht einschließen und eine lichtdurchlässige Anhängekonstruktion bilden,
**dass** das Anhängeelement (4) sowohl an der äußeren als auch an der inneren Seite der Anhängekonstruktion befestigt ist und
**dass** zwischen den Gläsern (2, 3) des Fensterelements sowohl ein lichtdurchlässiges Anhängeelement (4) als auch eine lichtdurchlässige Anhängekonstruktion mit einer leicht zerlegbaren oder leicht installierbaren Verbindung (5) befestigt ist.

2. Fensterelement nach Anspruch 1,
**dadurch gekennzeichnet,**
**dass** das Anhängeelement (4) auf der Innenseite des inneren Glases (2) des Fensterelements befestigt ist (Fig. 2).

3. Fensterelement nach Anspruch 1,
**dadurch gekennzeichnet,**
**dass** das Anhängeelement (4) auf der Außenseite des inneren Glases (2) des Fensterelements oder des Fensterrahmens (1) befestigt ist (Fig. 3).

4. Fensterelement nach Anspruch 1,
**dadurch gekennzeichnet,**
**dass** sowohl an der Innenseite als auch an der Außenseite des inneren Glases (2) des Fensterelements oder des Fensterrahmens (1) ein Anhängeelement (4) befestigt ist.

5. Fensterelement nach Anspruch 1 bis 4,
**dadurch gekennzeichnet,**
**dass** das Anhängeelement (4) aus Monolithpolykarbonat oder organischem Glas besteht.
